# DEMANDE DE BREVET EUROPEEN

(11) **EP 0 082 032 A1**
(43) Date de publication de la demande: **22.06.1983**
(21) Numéro de dépôt: 82402061.4
(22) Date de dépôt: 10.11.1982
(51) Int. Cl.: B44C 5/04, B44C 5/00

(54) **Dispositif pour le décor de parois, notamment d'appareils de chauffage**

(30) Priorité: 03.12.1981 FR 8122623
(71) Demandeur: GODIN Société Anonyme, F-02120 Guise (FR)
(72) Inventeur: Rousseau, Edmond Jean-Jacques, Guise(Aisne) (CH)
(74) Mandataire: Rataboul, Michel

(57) **Abrégé**

Le dispositif est destiné au décor de parois telles que murs, meubles, appareils ménagers, appareils de chauffage, réfrigérateurs et autres.

II est caractérisé en ce qu'il est constitué par au moins un panneau 1 dont la face 1 (face non visible sur la figure) reçoit un décor inamovible, tel qu'une peinture laquée, tandis que l'autre est munie d'organes de maintien 1 c, 1 d, 1 e pour des décors indépendants tels que des carreaux de faïence 2.

L'usager peut conserver le décor de la face 1 a placée à l'origine du côté visible, ou adopter le décor de son choix en retournant le panneau 1 et en engageant dans les glissières 1 c et 1 d des carreaux standards 2. Le premier repose sur l'arrêt 1 e et les autres reposent sur le précédent.

## Description

La présente invention concerne un dispositif permettant de choisir librement un décor et d'adapter celui-ci à plusieurs éléments différents tels que les parois d'un mur, des appareils ménagers et/ou des appareils de chauffage.

Actuellement, ces différents éléments sont disparates ou sont uniformément blancs afin de s'adapter à tous les cas possibles, ce qui revient à prévoir une absence totale de décor.

On connaît aussi des dispositifs polyvalents mais ils ne présentent pas les mêmes caractéristiques que la présente invention.

Ainsi, on connaît :
- le brevet français 1.407.508 qui décrit bien un objet ayant une double fonction, mais cette double fonction n'est pas celle d'un décor réversible dont l'un remplace l'autre selon les goûts du client. Au contraire, l'objet décrit dans ce brevet comporte simultanément et non pas sélectivement un coté artistique et un autre documentaire et scientifique.
- Le brevet français 1.570.693 qui décrit, non pas un panneau décoratif, mais un support devant prendre la place des baguettes d'enjolivement de véhicules, un panneau publicitaire banal pouvant être engagé dans une glissière.
- Le brevet U.S. 2.013.485 qui concerne une boite recevant un couvercle décoré. Certes, le décor est amovible puisqu'il est solidaire du couvercle à glissière, mais il ne permet pas de faire place à un autre décor de fantaisie et remplaçant le couvercle.
- Le brevet français 1.147.721 qui concerne un support pour un décor choisi en fonction des goûts du client parmi plusieurs différents mais ne prévoit en aucun cas la réversibilité et la possibilité d'adjoindre un autre décor de fantaisie.

La présente invention permet de personnaliser les différents appareils ménagers et éléments de mobilier d'une cuisine pour les rendre harmonieux entre eux, ou bien de personnaliser l'un seulement de ces appareils, ce qui est particulièrement intéressant pour les appareils de chauffage tels que des poëles ou des cuisinières.

L'invention sera bien comprise par la description détaillée ci-après faite en référence au dessin annexé. Bien entendu, la description et le dessin ne sont donnés qu'à titre d'exemple indicatif et non limitatif.

Les figures 1 et 2 sont deux vues schématiques d'un panneau décoratif conforme à l'invention.
La figure 3 est une vue schématique montrant l'application de l'invention au décor d'un poële de chauffage.
La figure 4 est une vue schématique montrant l'application de l'invention au décor d'un élément de cuisine ou d'un appareil ménager tel qu'un régrigerateur.
Les figures 5 et 6 sont deux vues schématiques en coupe montrant le maintien d'un panneau par une cornière extérieure.

Un dispositif conforme à l'invention pour le décor de parois telles que murs, meubles, appareils ménager-s notamment appareils de chauffage, réfrigérateurs et autres, est caractérisé en ce qu'il est constitué par au moins un panneau amovible réversible, dont une face est munie d'un décor inamovible et dont l'autre est munie d'organes de maintien pour des décors indépendants tels que des carreaux de faïence, des moyens étant prévus pour réunir de manière amovible chaque panneau à la paroi, quelle que soit l'orientation dudit panneau que l'utilisateur a sélectionnée.

Selon une caractéristique de l'invention, les organes de maintien sont constitués par des glissières latérales et par un appui inférieur.

Selon une autre caractéristique de l'invention, les moyens prévus pour réunir de manière amovible chaque panneau à la paroi sont formés par des guides, tels que des cornières, rendus solidaires de la paroi et dans lesquels chaque panneau peut être engagé, par coulissement parallèle à son plan, en présentant sélectivement l'une ou l'autre de ses deux grandes faces.

Selon une autre caractéristique de l'invention, chaque panneau présente au droit de ses glissières latérales une épaisseur sensiblement égale à l'espace libre des guides afin d'être maintenu en place par l'élasticité desdits guides et/ou glissières.

En se reportant au dessin, on voit que chaque panneau 1 conforme à l'invention présente une face 1a munie d'un décor inamovible 1b obtenu notamment par peinture émaillée.

La face du panneau 1 opposée à la face 1a est munie de glissières latérales 1c et 1d ainsi que d'un appui inférieur le.

Avec ces dispositions, on prévoit que l'objet décoré est mis en vente avec au moins un panneau 1 maintenu en place et présentant à la vue la face 1a munie du décor 1b.

Ce décor peut être considéré comme satisfaisant par l'acquéreur qui alors utilisera l'objet acheté tel quel sans avoir à effectuer aucune manipulation.

Mais si l'objet lui-même convient à l'acheteur, il est possible que le décor 1b ne lui convienne pas,du fait qu'il n'est pas assorti à la décoration du local dans lequel l'objet doit être placé.

Il lui suffit alors de retirer le panneau 1 puis de le retourner et d'engager des carreaux de faïence 2 dont les dimensions sont standard et correspondent à l'espace créé entre le fond du panneau 1, les glissières 1c et 1d et l'appui inférieur 1e ainsi que cela est représe̅nté su̅r la figure 2.

Cet ensemble panneau 1 - carreaux de faïence 2 est mis en place comme cela est représenté sur la figure 3, de telle sorte que le décor 1b de la face 1a est devenu invisible et seuls les carreaux 2 sont apparents et constituent le décor de l'objet qui est, ici, constitué par un poêle de chauffage 3.

Dans le cas d'un poële 3, on prévoit des doigts de maintien 3a alignés verticalement le long des bords d'une ouverture afin de constituer des cornières virtuelles permettant l'introduction d'un panneau 1 selon la flèche F par coulissement vertical entre les bords internes verticaux de l'ouverture et les doigts 3a.

Cette mise en place et ce retrait du panneau 1 par rapport au poële 3 se font un peu à la manière d'un tiroir vertical.

Naturellement, le poële 3 peut comprendre plusieurs ouvertures équipées comme on vient de l'expliquer de sorte que pour chacune un panneau 1 est prévu, notamment sur les côtés et sur la face avant.

En se reportant maintenant à la figure 4, on voit que l'on a représenté schématiquement un objet 4 qui peut être un réfrigérateur, un élément de cuisine ou tout autre appareil ménager.

On voit, ici, que les moyens prévus pour réunir de manière amovible chaque panneau 1 à la paroi 4a sont formés par des guides 5 tels que des cornières, rendus solidaires de la parois 4a par exemple au moyen de vis 6 afin de constituer un. cadre dont un côté 5a, est amovible.

Avec ces dispositions, on peut soit vendre l'objet 4 déjà muni de cornières 5 et de panneaux 1, soit vendre l'objet 4 tel qu'il se présente de manière standard pour l'équiper ensuite-, selon les désidérata de la clientèle, des cornières 5 et de panneaux 1 achetés séparément.

Si le décor 16 de la face la convient à l'acheteur il met à sa place l'objet déjà équipé sans rien y changer.

Il peut, bien entendu, équiper lui-même l'objet 4 avec des cornières 5 et des panneaux 1 sans pour autant placer des carreaux de faïence si le décor 1b de la face 1a lui convient.

En se reportant à la figure 5, on voit en coupe horizontale comment se présentent les panneaux 1 lorsque leur face 1a est placée de manière à être visible de l'extérieur.

On voit qu'au droit des glissières latérales 1c, 1d chaque panneau présente une épaisseur x sensiblement égale à l'espace libre y des guides 5 afin d'être maintenu en place par l'élasticité desdits guides 5.

De la sorte, les panneaux 1 peuvent être engagés par coulissement à frottement très doux et sont maintenus immobiles ce qui évite non seulement leur déplacement relatif mais les bruits pouvant résulter de leur vibration.

On note que l'épaisseur x est invariable, que le panneaux 1 soit dans la position de la figure 5 ou dans la position de la figure 6.avec des carreaux de faïence 2 ajoutés.

Grâce à l'invention, on peut utiliser un tel dispositif de décor non seulement pour des appareils et des meubles comme cela a été décrit mais aussi pour des murs tels que ceux d'une cuisine ou des parois de surface relativment grande telles que des bars,des hottes de cheminées, etc...

Il est également possible de placer des carreaux de faïence sur les parois et murs par des moyens traditionnels tels que du plâtre et de placer les mêmes carreaux de faïence entre les glissières 1c et 1d et l'appui 1e comme décrit ci-dessus, c'est-à-dire de manière amovible.

Naturellement, les carreaux de faïence 2 étant mis en place sans fixation définitive, i1 est possible de les changer aussi souvent que l'on veut car l'opération est facile et les carreaux de faïence se trouvent sans difficulté dans des dimensions standards qui, en France, sont généralement de 15 cm X 15 cm et sur une épaisseur de 6 mm environ.

On voit qu'un dispositif conforme à l'invention comporte obligatoirement trois éléments combinés:
a) un panneau dont une face est décorée
b) des organes de maintien pour des décors éventuels,
c) des moyens pour réunir de manière amovible chaque panneau à une paroi.

Outre la présence nécessaire de ces trois éléments une caractéristique essentielle de l'invention est la réversibilité du panneau grâce à laquelle, selon le choix du client, ce panneau peut se présenter soit par l'une de ses faces, soit par l'autre.

L'une des faces présente un décor inamovible tandis que l'autre n'en comporte pas mais présente des organes de maintien tels qu'une glissière pour des décors courants (tels que des carreaux de faience) qui ne font pas partie de l'objet lui-même.

## Revendications

1 - Dispositif pour le décor de parois telles que murs, meubles, appareils ménagers notamment appareils de chauffage,réfrigérateurs et autres, caractérisé en ce qu' il est constitué par au moins un panneau amovible réversible (1), dont une face (1a) est munie d'un décor inamovible (1b) et dont l'autre est munie d'organes de maintien (1c, 1d, 1e), pour des décors indépendants tels que des carreaux de faïence (2), des moyens (3a - 5) étant prévus pour réunir de manière amovible chaque panneau (1) à la paroi, quelle que soit l'orientation dudit panneau (1) que l'utilisateur a sélectionnée.

2 - Dispositif selon la revendication 1, caractérisé en ce que les organes de maintien sont constitués par des glissières latérales (1c, 1d) et par un appui inférieur (1d).

3 - Dispositif selon la revendication 1, caractérisé en ce que les moyens prévus pour réunir de manière amovible chaque panneau (1) à la paroi (4a) sont formés par des guides (5) tels que des cornières, rendus solidaires de la parois (4a) et dans lesquels chaque panneau (1) peut être engagé, par coulissement parallèle à son plan, en présentant sélectivement l'une ou l'autre de ses deux grandes faces.

4 - Dispositif selon les revendications 2 et 3, caractérisé en ce que chaque panneau (1) présente au droit de ses glissières latérales (1c, 1d) une épaisseur (x) sensiblement égale à l'espace libre (y) des guides (5) afin d'être maintenu en place par l'élasticité desdits guides (5) et/ou glissières (1c, 1d).
